# EUROPÄISCHE PATENTANMELDUNG

(11) **EP 3 133 570 A2**
(43) Veröffentlichungstag der Anmeldung: **22.02.2017**
(21) Anmeldenummer: 16180357.2
(22) Anmeldetag: 20.07.2016
(51) Int. Cl.: G08B 17/10, G08B 19/00

(54) **RAUCHMELDERANORDNUNG MIT BEWEGUNGSGESTEUERTER ALARMFUNKTIONALITÄT**

(30) Priorität: 19.08.2015 DE 102015010956; 10.03.2016 DE 102016002850
(71) Anmelder: ABB AG, 68309 Mannheim (DE)
(72) Erfinder: Müller, Andreas, 64683 Einhausen (DE)

(57) **Zusammenfassung**

Die Erfindung betrifft eine Rauchmelderanordnung mit mehreren in einem Gebäude angeordneten und miteinander kommunikationstechnisch verbundenen Rauchmeldern (8, 10), wobei wenigstens einer der Rauchmelder (10) mit wenigstens einem Überwachungsmodul ausgestattet ist, welches ein, vorzugsweise als Bewegungsmelder (12) ausgeführtes Erfassungsgerät umfasst, das bei seiner Auslösung ein Alarmsignal generiert und das Alarmsignal zu den übrigen Rauchmeldern (8, 10) der Rauchmelderanordnung überträgt und/oder mit Zeitversatz einen akustischen und/oder visuellen Alarm auslöst. Weiterhin betrifft die Erfindung einen mit weiteren Rauchmeldern koppelbaren Rauchmelder (10), mit integriertem Überwachungsmodul, welches mit einem, vorzugsweise als Bewegungsmelder (12) ausgeführtem Erfassungsgerät ausgestattet ist, welches bei seiner Auslösung ein Alarmsignal generiert und das Alarmsignal zu wenigstens einem weiteren in einem anderem Gebäudeteil befindlichen Rauchmelder (8, 10) überträgt und/oder mit Zeitversatz einen akustischen und/oder visuellen Alarm auslöst.

## Beschreibung

Die Erfindung betrifft eine Rauchmelderanordnung aus mehreren miteinander verbundenen Rauchmeldern gemäß den Merkmalen des Patentanspruches 1 sowie einen demgemäß ausgebildeten Rauchmelder nach Anspruch 8.

Aus dem Stand der Technik sind zur Überwachung von Fenstern und Türen mit vergleichsweise geringem Aufwand, individuelle elektrische Überwachungseinrichtungen bekannt, bei welchen nach einem Scharfschalten der Einrichtung beim unbefugtem Öffnen eines Fensters bzw. einer Tür ein Kontakt unterbrochen und lokal ein Alarmsignal, insbesondere ein akustischer Alarm, ausgelöst wird. Der Alarm wird dabei jedoch nur lokal an einer Einheit angezeigt bzw. akustisch bereitgestellt und kann ggf. falls im Keller ausgelöst, beispielsweise im Schlafzimmer im ersten oder zweiten Obergeschoss eines Hauses nicht mehr wahrgenommen werden. Auch lässt sich ein Unterbrechen des Kontaktes zur Auslösung des Alarmes vergleichsweise leicht verhindern oder ein einzelnes alarmgebendes Gerät vergleichsweise leicht deaktivieren.

Das Problem beziehungsweise der Nachteil eines nur lokal ausgelösten Alarms ist bereits bei Rauchmeldern erkannt worden, welches dadurch gelöst wurde, indem mehrere Rauchmelder im Verbund zu einer Rauchmelderanordnung zusammengeschaltet sind, so dass wenn ein Rauchmelder einen Alarm auslöst, auch alle anderen im Verbund miteinander gekoppelte Rauchmelder einen Alarm generieren.

Dazu werden die Rauchmelder oftmals an "strategischen" Punkten wie Flur- oder Gangdecken aber auch in Kellerräumen befestigt und ermöglichen so eine frühzeitige Erfassung und akustische Meldung von beginnenden Bränden in Gebäuden.

Der Erfindung liegt die Aufgabe zugrunde, eine Rauchmelderanordnung aus mehreren miteinander verbundenen Rauchmeldern bereitzustellen, welche die von den Rauchmeldern bereitgestellten Alarm- und Funkfunktionalitäten dahingehend nutzt und erweitert, um eine kostengünstige erweiterte Anwesenheits-, Überwachungs- und/oder Sicherungsmöglichkeit, auch im Hinblick auf Einbruch und unberechtigtes beziehungsweise unbefugtes Betreten für Innen- und/oder Wohnbereiche eines Gebäudes bereitzustellen.

Diese Aufgabe wird erfindungsgemäß durch eine Rauchmelderanordnung mit aus mehreren kommunikationstechnisch miteinander, vorzugsweise über Funk oder ein Funksignal, verbundenen Rauchmeldern mit den Merkmalen des Anspruches 1 gelöst. Vorteilhafte Ausgestaltungen der Erfindung ergeben sich aus der Beschreibung, den Figuren und den weiteren Ansprüchen.

Erfindungsgemäß ist wenigstens einer der Rauchmelder der als Verbund ausgeführten Rauchmelderanordnung mit wenigstens einem Überwachungsmodul ausgestattet, welches eine bewegungsgesteuerte Alarmfunktionalität bereitstellt und welches eine Anwesenheits- beziehungsweise Präsenzüberwachung eines vorbestimmbaren Raumbereiches bewirkt. Das Überwachungsmodul umfasst ein, vorzugsweise als Bewegungsmelder ausgeführtes Erfassungsgerät sowie gegebenenfalls eine Kameraeinheit.

In einer bevorzugten Ausführungsform ist die Kameraeinheit mit einer Speichervorrichtung ausgestattet oder mit dieser verbunden, in welcher die von der Kameraeinheit erzeugten Überwachungsbilder und/oder -filmsequenzen abgelegt sind.

Der mit dem Überwachungsmodul ausgestattete Rauchmelder der Rauchmelderanordnung ist bevorzugt in einem Flur, einem Treppenhaus oder gegenüber einer Eingangstür eines Gebäudes anordenbar.

Im Falle eines Einbruches oder eines unberechtigten Zugangs in das Gebäude ist vorgesehen, dass der im Überwachungsmodul integrierte Bewegungsmelder auslöst und ein Alarmsignal generiert, welches über die bestehende Signalverbindung an die übrigen Rauchmelder der Rauchmelderanordnung übermittelt wird, so dass nicht nur beim sendenden Rauchmelder sondern auch bei den empfangenden Rauchmeldern ein, insbesondere akustischer Alarm ausgelöst und/oder Kamerafunktionen aktiviert werden.

Somit wird in vorteilhafter Weise nicht nur der das Überwachungsmodul aufweisende Rauchmelder auslösen sondern vielmehr alle im Verbund gekoppelten Rauchmelder werden nahezu gleichzeitig ein solches Alarmsignal generieren, wodurch sich die Alarmwirkung sowie die Lautstärke des akustischen Alams ein Vielfaches erhöhen. Die Gleichzeitigkeit der Generierung des Alarmsignals hängt dabei unter anderem sowohl von der Signallaufzeit als auch der Auslösezeit des Rauchmelders ab. Der Alarm ist dann in den Hausetagen, in denen die Rauchmelder der Rauchmelderanordnung installiert sind sowie auch von den Nachbarn oder außerhalb des Gebäudes wahrnehmbar. Dadurch erhöht sich die Abschreckungswirkung auf unbefugte Personen, die das Gebäude betreten oder sich in unbefugter Weise im Gebäude oder in Gebäudebereichen aufhalten.

In einer besonders vorteilhaften Ausführungsform der erfindungsgemäßen Rauchmelderanordnung ist der das Überwachungsmodul aufweisende Rauchmelder zusätzlich mit einem, vorzugsweise als Kameraeinheit ausgeführten Erfassungs- und Aufzeichnungsgerät ausgestattet, die mittels des vom Bewegungsmelder bereitgestellten Alarmsignals aktivierbar ist. Dazu überträgt der Bewegungsmelder das generierte Alarmsignal zur Kameraeinheit, welche die Aufzeichnung, als Film- , Bildsequenz oder Einzelbild startet beziehungsweise aktiviert und aufzeichnet.

Die Aufzeichnung kann dabei mittels einer in der Kameraeinheit integrierten Speichervorrichtung, beispielsweise einer als MicroSD ausgeführten Speicherkartekarte erfolgen.

Auch kann vorgesehen sein die Überwachungsbilder und/oder -filmsequenzen zu einem externen Aufzeichnungsgerät und/oder zu einer zentralen Meldestation zu übertragen, welche mit der Kameraeinheit signal- beziehungsweise kommunikationstechnisch verbunden sind und insbesondere in Gebäuden, die mit einem Haus- und Gebäudeautomationssystem ausgestattet sind, zum Einsatz kommen.

Weiterhin ist eine Übertragung sowohl des Alarmsignals an sich als auch ggf. entsprechender Überwachungsbilder und/oder -filmsequenzen mittels im Rauchmelder oder im externen Aufzeichnungsgerät integriertem Internet-Router auf ein Mobilgerät, wie beispielsweise ein Smartphone, Tablet oder PC bzw. auf eine Zentrale oder Zentralstation eines Gebäudeautomatisierungssystems möglich.

Optional ist vorgesehen die Anwesenheits-Überwachungsfunktionalität selektiv bei ausgewählten Rauchmeldern, beispielsweise per Fernbedienung, zu deaktivieren, ohne dass davon die Gesamtfunktionalität und Alarmbereitschaft des Gesamtsystems, und insbesondere die Brandüberwachungsfunktionalität, beeinträchtigt wird.

In einer Weiterbildung der Erfindung ist die Kameraeinheit und/oder der Bewegungsmelder mittels einer im Rauchmelder integrierten Deaktivierungsfunktion per Fernbedienung, ein-/oder ausschaltbar.

Dazu ist der entsprechende Rauchmelder mit einer Deaktivierungsfunktion ausgestattet, die, beispielsweise per Fernbedienung, ein-/oder ausschaltbar ist.

Auch könnte eine Kopplung des oder der mit dem Überwachungsmodul ausgestatteten Rauchmelder mit der Innenraum- und/oder Treppenhausbeleuchtung sowie mit einer Außenbereichsbeleuchtung vorgesehen sein, welche bei der Auslösung eines Alarmsignals die Beleuchtung einschaltet und , insbesondere auch im Außenbereich, klar signalisiert, dass gerade eine Störsituation, wie beispielsweise ein Einbruch, stattfindet.

Sind die Rauchmelder der Rauchmelderanordnung jeweils mit einer Kameraeinheit ausgestattet, kann in einer bevorzugten vorteilhaften Weiterbildung der vorherigen Ausführungsform das vom Überwachungsmodul bereitgestellte Alarmsignal alle vorhandenen Erfassungs- und Aufzeichnungsgeräte, also Bewegungsmelder und Kameraeinheiten gleichzeitig aktivieren.

Weiterhin betrifft die Erfindung einen mit weiteren, insbesondere in einem anderen Gebäudeteil befindlichen Rauchmeldern koppelbaren Rauchmelder mit Kommunikationsschnittsteller, wie beispielsweise Funkschnittstelle, und integriertem Überwachungsmodul, welches mit einem, vorzugsweise als Bewegungsmelder ausgeführtem Erfassungsgerät sowie optional mit einer Kameraeinheit ausgestattet ist.

Optional ist die Kameraeinheit mit einer Speichervorrichtung ausgestattet oder mit dieser verbunden. Die Speichervorrichtung ist mittels des vom Bewegungsmelder bereitgestellten Alarmsignals aktivierbar. Dazu überträgt der Bewegungsmelder das generierte Alarmsignal zunächst zur Kameraeinheit, deren Bildaufzeichnungseinheit Überwachungsbilder und/oder -filmsequenzen aufzeichnet und/oder gleichzeitig oder mit Zeitversatz einen akustischen und/oder visuellen Alarm auslöst.

In einer besonderen Ausgestaltung des erfindungsgemäßen Rauchmelders ist das Überwachungsmodul zur Anwesenheitsüberwachung mit einem externen Bildaufzeichnungsgerät über eine entsprechend vorgesehene Schnittstelle drahtgebunden oder drahtlos verbunden.

In einer weiteren Ausgestaltung ist der erfindungsgemäße Rauchmelder mit einem Internet-Router ausgestaltet, welcher sowohl das vom Rauchmelder generierte Alarmsignal als auch ggf. entsprechender Überwachungsbilder und/oder -filmsequenzen auf ein Mobilgerät übermittelt.

Auch kann der erfindungsgemäße Rauchmelder mit einer Deaktivierungsfunktion für die Kameraeinheit und/oder den Bewegungsmelder ausgestattet sein, welche, beispielsweise per Fernbedienung, ein-/oder ausschaltbar sind.

Die mit der Erfindung erzielbaren Vorteile bestehen insbesondere darin, dass teure und vergleichsweise mit großem Aufwand separat zu installierende Überwachungs- und Alarmsysteme eingespart werden. Weiterhin ist durch die Zusammenschaltung der Rauchmelder und die gekoppelte Alarmauslösung eine effiziente Alarmierung sowohl der Bewohner des Hauses in allen Etagen beziehungsweise mehreren Räumen gleichzeitig möglich.

Die Erfindung wird nachstehend anhand der in den Zeichnungen dargestellten Ausführungsbeispiele erläutert. Es zeigen:
**Fig.1** eine beispielhafte erfindungsgemäße Rauchmelderanordnung aus mehreren miteinander verbundenen Rauchmeldern, die in verschiedenen Räumen und Etagen eines Gebäudes angeordnet sind, und
**Fig. 2** beispielhafte Rauchmelder der erfindungsgemäßen Rauchmelderanordnung.

In der **Fig. 1a** sind in einem Gebäude angeordnete und miteinander gekoppelte Rauchmelder ohne Kamerafunktion und Bewegungsmelder 8 und Rauchmelder mit Bewegungsmelder und Kameraeinheit 10 gezeigt.

Die angegebenen Kegel der Rauchmelder 10 sollen dabei den Erfassungsbereich 11 des jeweiligen Bewegungsmelders verdeutlichen, der bei Aktivierung zunächst die Kameraeinheit und mit einigen Sekunden Versatz dann ein Alarmsignal auslöst.

In **Fig. 1b** ist die gleiche Anordnung wie in **Fig. 1a** gezeigt, wobei durch eine Person, welche unberechtigterweise in das Gebäude eintritt und von einem Rauchmelder 10 mit Bewegungsmelder und einer Kameraeinheit vom Erfassungsbereich 11 des Bewegungsmelders erfasst wird, im gesamten Gebäude, durch alle im Gebäude installierten und miteinander gekoppelten Rauchmeldern 8, 10 jeweils ein akustisches Signal ausgelöst wird. Die jeweilige integrierte Kameraeinheit der Rauchmelder 10 kann dabei eine über einen vorbestimmbaren Zeitraum erfolgende Bildsequenz oder Filmsequenz sowie ggf. auch Tonsignal aufzeichnen.

Die Bild/Filmaufzeichnung kann unmittelbar auf einer in der Kameraeinheit beziehungsweise dem Rauchmelder 10 angeordneten Speichervorrichtung erfolgen.

Der Alarm, also das von den Rauchmeldern 8, 10 erzeugte akustische Signal und die Aufzeichnung der Bild- oder Filmsequenz mittels der in der Kameraeinheit integrierten Speichervorrichtung oder optional einem mit der Kameraeinheit verbundenem Aufzeichnungsgerät, kann dann mittels beispielsweise Fernbedienung beendet werden.

**Fig. 2** zeigt beispielhafte Rauchmelder der erfindungsgemäßen Rauchmelderanordnung, wobei in der **Fig. 2a** ist ein aus dem Stand der Technik bekannter koppelbarer Rauchmelder 8 gezeigt ist.

In der **Fig. 2b** ist demgegenüber ein beispielhafter erfindungsgemäßer koppelbarer Rauchmelder 10 mit Kameraeinheit 14 und Bewegungsmelder 12 gezeigt.

Optional können Kameraeinheit 14 und Bewegungsmelder 12 modulartig ausgebildet sein und im Rauchmelder 10 entsprechende Schnittstellen zu deren Anschluss vorgesehen sein, so dass ein Rauchmelder alternativ mit oder ohne Kameraeinheit 14 und Bewegungsmelder 12 betreibbar ist.

Die Kamera der Kameraeinheit 14 kann auch als Infrarotkamera mit Nachtsichtfunktion ausgebildet sein.

### Bezuaszeichenliste

- 8: Rauchmelder
- 10: Rauchmelder mit Bewegungsmelder und optional mit Kameraeinheit
- 11: Erfassungsbereich des Bewegungsmelders
- 12: Bewegungsmelder
- 14: Kameraeinheit

## Patentansprüche

1. Rauchmelderanordnung mit mehreren in einem Gebäude angeordneten und miteinander kommunikationstechnisch verbundenen Rauchmeldern (8, 9), wobei wenigstens einer der Rauchmelder (10) mit wenigstens einem Überwachungsmodul ausgestattet ist, welches ein, vorzugsweise als Bewegungsmelder (12) ausgeführtes Erfassungsgerät umfasst, das bei seiner Auslösung ein Alarmsignal generiert und das Alarmsignal zu den übrigen Rauchmeldern (8) der Rauchmelderanordnung überträgt und/oder gleichzeitig oder mit Zeitversatz einen akustischen und/oder visuellen Alarm auslöst.

2. Rauchmelderanordnung nach Anspruch 1, **dadurch gekennzeichnet, dass** das Überwachungsmodul mit einer Kameraeinheit (14) ausgestattet oder mit dieser verbunden ist, welche mittels des vom Bewegungsmelder (12) bereitgestellten Alarmsignals aktivierbar ist und Überwachungsbilder und/oder -filmsequenzen erzeugt.

3. Rauchmelderanordnung nach Anspruch 2, **dadurch gekennzeichnet, dass** die Kameraeinheit (14) mit einer Speichervorrichtung ausgestattet oder mit dieser verbunden ist, in welcher die erzeugten Überwachungsbilder und/oder - filmsequenzen abgelegt sind.

4. Rauchmelderanordnung nach Anspruch 1 oder 2, **dadurch gekennzeichnet, dass** die Speichervorrichtung als externes Aufzeichnungsgerät ausgeführt ist, welches mit der Kameraeinheit (14) verbunden ist.

5. Rauchmelderanordnung nach einem der Ansprüche 2 bis 4, **dadurch gekennzeichnet, dass** mittels eines im Rauchmelder (9) oder im externen Aufzeichnungsgerät integriertem Internet-Router das vom Rauchmelder (9) erzeugte Alarmsignal und/oder die erzeugten Überwachungsbilder und/oder - filmsequenzen auf ein Mobilgerät übertragbar sind.

6. Rauchmelderanordnung nach einem der vorherigen Ansprüche, **dadurch gekennzeichnet, dass** der Rauchmelder (9) mit einer Deaktivierungsfunktion für das Überwachungsmodul ausgestattet ist, die selektiv bei ausgewählten Rauchmeldern (9) per Fernbedienung ein-/oder ausschaltbar ist.

7. Rauchmelderanordnung nach einem der vorherigen Ansprüche, **dadurch gekennzeichnet, dass** der mit dem Überwachungsmodul ausgestatteten Rauchmelder (9) mit der Innenraum- und/oder Treppenhausbeleuchtung und/oder mit einer Außenbereichsbeleuchtung gekoppelt ist, um die Beleuchtung bei Auslösung des Alarmsignals einzuschalten.

8. Rauchmelder mit einem Überwachungsmodul zur Anwesenheitsüberwachung, welcher mit weiteren Rauchmeldern (8, 9) kommunikationstechnisch koppelbar ist, wobei das Überwachungsmodul mit einem, vorzugsweise als Bewegungsmelder (12) ausgeführtem Erfassungsgerät ausgestattet ist, das bei seiner Auslösung ein Alarmsignal generiert und das Alarmsignal zu wenigstens einem weiteren, insbesondere in einem anderen Gebäudeteil befindlichen Rauchmelder (8, 9) überträgt oder mit Zeitversatz einen akustischen und/oder visuellen Alarm auslöst..

9. Rauchmelder nach Anspruch 8, **dadurch gekennzeichnet, dass** das Überwachungsmodul mit einer Kameraeinheit (14) ausgestattet oder mit dieser verbunden ist, welche mittels des vom Bewegungsmelder (12) bereitgestellten Alarmsignals aktivierbar ist und Überwachungsbilder und/oder -filmsequenzen erzeugt.

10. Rauchmelder nach Anspruch 9, **dadurch gekennzeichnet, dass** die Kameraeinheit (14) mit einer Speichervorrichtung ausgestattet oder mit dieser verbunden ist, in welcher die erzeugten Überwachungsbilder und/oder -filmsequenzen abgelegt sind.

11. Rauchmelder nach Anspruch 10, **dadurch gekennzeichnet, dass** die Speichervorrichtung als externes Bildaufzeichnungsgerät ausgeführt ist, welches mit der Kameraeinheit (14) verbunden ist.

12. Rauchmelder nach Anspruch 11, **dadurch gekennzeichnet, dass** das Überwachungsmodul mit einem externen Aufzeichnungsgerät über eine entsprechend vorgesehene Schnittstelle drahtgebunden oder drahtlos verbunden ist.

13. Rauchmelder nach Anspruch 8 bis 11, **dadurch gekennzeichnet, dass** mittels eines im Rauchmelder (9) integriertem Internet-Routers das vom Rauchmelder (9) erzeugte Alarmsignal, die erzeugten Überwachungsbilder und/oder - filmsequenzen auf ein Mobilgerät oder zu einer zentralen Meldestation, insbesondere einer Zentrale eines Gebäudeautomatisierungssystems, übertragbar sind.

14. Rauchmelder nach Anspruch 9 bis 13, **dadurch gekennzeichnet, dass** die Kameraeinheit (14) und/oder der Bewegungsmelder (12) mittels einer im Rauchmelder (9) integrierten Deaktivierungsfunktion per Fernbedienung, ein-/oder ausschaltbar sind.
